# EUROPÄISCHE PATENTANMELDUNG

(11) **EP 4 764 157 A1**
(43) Veröffentlichungstag der Anmeldung: **24.06.2026**
(21) Anmeldenummer: 25222113.0
(22) Anmeldetag: 10.12.2025
(51) Int. Cl.: F01D 5/14, F01D 9/04

(54) **TANDEM-LEITSCHAUFELKOMPONENTE FÜR EINE STATORSTUFE UND VERFAHREN ZUR HERSTELLUNG EINER TANDEM-LEITSCHAUFELKOMPONENTE**

(30) Priorität: 18.12.2024 DE 102024138652
(71) Anmelder: Rolls-Royce Deutschland Ltd & Co KG, 15827 Blankenfelde-Mahlow (DE)
(72) Erfinder: MIERSCH, Stefan, 15827 Blankenfelde-Mahlow (DE); SCHULZE, Michael, 15827 Blankenfelde-Mahlow (DE)

(57) **Zusammenfassung**

Die Offenbarung betrifft eine Tandem-Leitschaufelkomponente (204) für eine Statorstufe (201) eines Turbomaschinenkompressors (27), umfassend eine vordere Leitschaufel (210), eine hintere Leitschaufel (211), eine Plattform (212) und eine Befestigungsstruktur (213). Gemäß der Offenbarung ist vorgesehen, dass die vordere Leitschaufel (210) einem ersten Tandem-Leitschaufelpaar (205.1) und die hintere Leitschaufel (211) einem zweiten, in Umfangsrichtung (RU) benachbarten Tandem-Leitschaufelpaar (205.2) zugeordnet ist, und die vordere Leitschaufel (210) und hintere Leitschaufel (211) in Umfangsrichtung (RU) zueinander derart versetzt sind, dass sie sich in Umfangsrichtung (RU) nicht überlappen.

## Beschreibung

Die Offenbarung betrifft eine Tandem-Leitschaufelkomponente für einen Stator, insbesondere eines Gasturbinentriebwerks.

Eine Tandem-Leitschaufelkomponente eingangs genannter Art ist beispielsweise in der US 2015/027131 A1 offenbart.

Die US 11 338 400 B2, US 2020/0392967 A1, US 2024/0183279 A1 und die DE 102016113568 A1 zeigen jeweils Tandem-Leitschaufelkomponenten und deren Fertigung.

Für einen vorteilhaften aerodynamischen Wirkungsgrad werden Parameter wie zum Beispiel Spaltbreite und Schaufelüberlappung der Tandem-Leitschaufeln für das jeweilig vorliegende Konzept optimiert. Diese Parameter können den zur Fertigung verfügbaren Raum beschränken und können somit auch die technisch verfügbaren und umsetzbaren Fertigungsmethoden begrenzen.

In einem ersten Aspekt wird eine Tandem-Leitschaufelkomponente für eine Statorstufe eines Turbomaschinenkompressors vorgeschlagen, umfassend eine vordere Leitschaufel, eine hintere Leitschaufel, eine Plattform und eine Befestigungsstruktur. Es ist vorgesehen, dass die vordere Leitschaufel und hintere Leitschaufel in Umfangsrichtung zueinander derart versetzt sind, dass sie sich in Umfangsrichtung nicht überlappen. Insbesondere ist vorgesehen, dass die Tandem-Leitschaufelkomponente genau eine vordere Leitschaufel und genau eine hintere Leitschaufel umfasst. Insbesondere gehören beide Leitschaufeln nicht zu einem gemeinsamen Tandem-Leitschaufelpaar. Die vordere Leitschaufel der Tandem-Leitschaufelkomponente ist einem ersten Tandem-Leitschaufelpaar zugeordnet. Die hintere Leitschaufel der Tandem-Leitschaufelkomponente ist derart in Umfangsrichtung tangential zur vorderen Leitschaufel versetzt, dass sie einem zweiten, in Umfangsrichtung benachbarten, Tandem-Leitschaufelpaar zugeordnet ist.

Die Offenbarung schließt die Erkenntnis ein, dass durch diesen tangentialen Versatz der vorderen und hinteren Leitschaufeln, eine vorteilhafte Fertigung ermöglicht wird. Dies ist insbesondere darauf zurückzuführen, dass die Zugänglichkeit der Oberflächen der vorderen und hinteren Leitschaufel verbessert wird, und dadurch die Oberflächen durch Bearbeitungswerkzeuge besser erreicht werden können.

Tandem-Leitschaufelkomponenten sind hohen mechanischen und thermischen Belastungen ausgesetzt, und werden daher vorteilhaft aus widerstandsfähigen Materialen gefertigt. Gleichwohl sind eine hohe Formtreue und geometrische Genauigkeit erforderlich, die eine Nachbearbeitung besonders bei den eingesetzten, widerstandsfähigen Materialien herausfordernd gestalten.

Die Offenbarung hat insbesondere in diesem Zusammenhang erkannt, dass es nicht notwendig sein muss, dass ein zusammengehörendes Tandem-Leitschaufelpaar, das heißt zwei im Wesentlichen axial hintereinander angeordnete Leitschaufeln und/oder zwei als aerodynamisch zusammenwirkende Einheit zu betrachtende Leitschaufeln, auch auf einer gemeinsamen Plattform angeordnet sein müssen. Vielmehr kann durch die vorgeschlagene, tangential versetzte Anordnung auch eine Verbesserung hinsichtlich der mechanischen Beanspruchung im Betrieb der Tandem-Leitschaufelkomponente erreicht werden. Die Zone mit erhöhter Beanspruchung liegt nun vorteilhaft auf der Plattform innerhalb des Bauteils und nicht mehr an einer Übergangszone bzw. Fügestelle zwischen zwei tangential benachbarten Leitschaufelpaaren.

Als aerodynamisch zusammenwirkende Einheit wird in diesem Fall verstanden, dass der ausgebildete Spalt zwischen dem Tandem-Leitschaufelpaar aufgrund seiner Düsenform zu einer Beschleunigung der Strömung und damit zu einer Stabilisierung der Grenzschicht auf der hinteren Leitschaufel des Tandem-Leitschaufelpaares führt und somit die Umlenkung und die Verzögerung der Strömung im Vergleich zu herkömmlichen Statoren erhöht werden kann. Der Spalt zwischen einem Tandem-Leitschaufelpaar wird bevorzugt gering ausgebildet, um möglichst vorteilhafte aerodynamische Eigenschaften zu erreichen. Insbesondere ist der Spalt zwischen den beiden Leitschaufeln eines Tandem-Leitschaufelpaares, kleiner als der Spalt zwischen zwei in Umfangsrichtung benachbarten Tandem-Leitschaufelpaaren.

Der ausgebildete Spalt zwischen zwei Leitschaufeln der Tandem-Leitschaufelkomponente ist bevorzugt größer als der Spalt zwischen dem Tandem-Leitschaufelpaar. Mit anderen Worten: die vordere Leitschaufel und die hintere Leitschaufel einer Tandem-Leitschaufelkomponente bilden bevorzugt einen Spalt aus, der größer ist als ein Spalt, der zwischen der vorderen Leitschaufel und einer hinteren Leitschaufel eines Tandem-Leitschaufelpaares ausgebildet ist. Der Spalt zwischen der vorderen Leitschaufel und der hinteren Leitschaufel eines Tandem-Leitschaufelpaares ist bevorzugt durch den geringsten Abstand zwischen einer Hinterkante der vorderen Leitschaufel und einer Saugseite der hinteren Leitschaufel definiert. Der Begriff Spalt im Bezug auf die Tandem-Leitschaufelkomponente bezeichnet insbesondere einen Abstand zwischen der Hinterkante der vorderen Leitschaufel und einer Vorderkante der hinteren Leitschaufel der Tandem-Leitschaufelkomponente in Umfangsrichtung.

In einer Weiterbildung ist vorgesehen, dass die Plattform eine Begrenzungskontur zu einer in Umfangsrichtung benachbarten Tandem-Leitschaufelkomponente ausbildet. Mit anderen Worten: Die Plattform kann eine Begrenzungskontur aufweisen, die mit einer komplementären Begrenzungskontur einer Plattform einer in Umfangsrichtung benachbarten Tandem-Leitschaufelkomponente in Kontakt bringbar ist. Die Begrenzungskontur kann vorteilhaft einen Verlauf aufweisen, der sich zumindest teilweise in Umfangsrichtung erstreckt. Durch die Trennung eines Tandem-Leitschaufelpaares zwischen zwei Plattformen mittels einer Begrenzungskontur kann eine verbesserte Genauigkeit bei der Ausrichtung der in Umfangsrichtung anliegenden Plattformen zueinander erreicht werden. Dies ist von Vorteil, da die Ausrichtung des Tandem-Leitschaufelpaares die aerodynamischen Eigenschaften der Statorstufe beeinflusst. Eine erste Begrenzungskontur einer ersten Tandem-Leitschaufelkomponente kann derart ausgebildet sein, dass sie mit einer zweiten Begrenzungskontur einer zweiten Tandem-Leitschaufelkomponente, in einen Formschluss gebracht werden kann. Der Formschluss kann in axialer Richtung und/oder in Umfangsrichtung wirksam sein. Die erste Begrenzungskontur kann ein erstes Formschlussmerkmal umfassen, und die zweite Begrenzungskontur kann ein zweites, komplementäres Formschlussmerkmal umfassen, dass mit dem ersten Formschlussmerkmal in Eingriff bringbar ist. Das Formschlussmerkmal kann beispielsweise eine Kontaktfläche umfassen, die angeordnet und ausgebildet ist, mit einer komplementären Kontaktfläche einer benachbarten Begrenzungskontur in Kontakt gebracht zu werden und so eine Relativbewegung zwischen den benachbarten Begrenzungskonturen, insbesondere in axialer Richtung, zu verhindern. Über die Begrenzungskontur wird vorteilhaft ermöglicht, die Tandem-Leitschaufelkomponenten zueinander in hoher Genauigkeit in axialer Richtung und in Umfangsrichtung mit relativ geringem Aufwand auszurichten. Beispielhaft kann die Begrenzungskontur Z-förmig oder verzahnt ausgebildet werden, aber auch andere Ausbildungsformen sind möglich.

In einem zweiten Aspekt wird ein Tandem-Leitschaufelsegment vorgeschlagen, umfassend: eine Mehrzahl von Tandem-Leitschaufelkomponenten gemäß dem ersten Aspekt, wobei die vorderen Leitschaufeln eine axial stromauf versetzte vordere Statorschaufelreihe bilden und die hinteren Leitschaufeln eine axial stromab versetzte hintere Statorschaufelreihe bilden, wobei zwei benachbarte Tandem-Leitschaufelkomponenten ein Tandem-Leitschaufelpaar bilden, wobei jeweils eine hintere Leitschaufel einer ersten Tandem-Leitschaufelkomponente mit einer vorderen Leitschaufel einer zweiten, benachbarten Tandem-Leitschaufelkomponente ein Tandem-Leitschaufelpaar bildet.

Ein derartiges Tandem-Leitschaufelsegment hat den Vorteil, dass sich durch das Zusammenfassen, insbesondere Vormontieren von Tandem-Leitschaufelkomponenten zu Tandem-Leitschaufelsegmenten ein kontrollierter Abstand zwischen den einzelnen Tandem-Leitschaufelkomponenten eines Tandem-Leitschaufelsegmentes ergibt. Weiterhin wird die Wahrscheinlichkeit einer Verdrehung aufgrund der größeren Umfangslänge im Vergleich zu einzelnen Tandem-Leitschaufelkomponenten vorteilhaft verringert.

In einem dritten Aspekt wird eine Statorstufe für einen Turbomaschinenverdichter vorgeschlagen, umfassend: eine Mehrzahl von Tandem-Leitschaufelsegmenten gemäß dem zweiten Aspekt oder einer Mehrzahl von Tandem-Leitschaufelkomponenten gemäß dem ersten Aspekt, wobei die vorderen Leitschaufeln eine axial stromauf versetzte vordere Statorschaufelreihe, und die hinteren Leitschaufeln eine axial stromab versetzte hintere Statorschaufelreihe bilden, wobei jeweils eine hintere Leitschaufel einer ersten Tandem-Leitschaufelkomponente mit einer vorderen Leitschaufel einer zweiten, benachbarten Tandem-Leitschaufelkomponente ein Tandem-Leitschaufelpaar bildet. Dies bedeutet, dass jeweils zwei benachbarte Tandem-Leitschaufelkomponenten ein Tandem-Leitschaufelpaar bilden.

Zur Erreichung der geforderten Toleranzen und / oder Konfiguration kann es vorteilhaft sein, Tandem-Leitschaufelsegmente verschiedener Segmentlängen zu einer Statorstufe zusammenzufassen.

In einem vierten Aspekt, wird ein Turbomaschinenkompressor vorgeschlagen, umfassend eine Mehrzahl von Statorstufen gemäß dem dritten Aspekt.

In einem fünften Aspekt wird ein Gasturbinentriebwerk vorgeschlagen, mit einem Turbomaschinenkompressor gemäß dem vierten Aspekt.

In einem sechsten Aspekt wird ein Verfahren zur Herstellung einer Tandem-Leitschaufelkomponente vorgeschlagen, gekennzeichnet durch: Herstellung einer stromaufwärts gelegenen vorderen Leitschaufel in einem ersten tangentialen Abschnitt; Herstellen einer stromabwärts gelegenen hinteren Leitschaufel in einem zweiten tangentialen Abschnitt, wobei sich die stromaufwärts gelegene vordere Leitschaufel und stromabwärts gelegene hintere Leitschaufel in Umfangsrichtung nicht überlappen.

Es ist vorgesehen, dass sich nicht die vordere und hintere Leitschaufel eines zusammenhängenden Tandem-Leitschaufelpaares auf einer Plattform einer Tandem-Leitschaufelkomponenten befindet, sondern jeweils eine vordere und eine hintere Leitschaufel von zwei benachbarten Tandem-Leitschaufelpaaren. Während zwischen zwei Leitschaufeln eines Tandem-Leitschaufelpaares ein aerodynamisch vorteilhaft geringer Abstand erreicht werden kann, wird - fertigungstechnisch vorteilhaft - ein größerer Abstand, insbesondere Spaltbreite, zwischen den Leitschaufeln einer Tandem-Leitschaufelkomponente erreicht. Mit anderen Worten: Durch den größeren Abstand zwischen den Leitschaufeln einer Tandem-Leitschaufelkomponente wird eine bessere Zugänglichkeit für notwendige Bearbeitungsschritte ermöglicht.

In einer Weiterbildung des Herstellungsverfahrens gemäß dem sechsten Aspekt ist vorgesehen, dass die Herstellung der stromaufwärts gelegenen vorderen Leitschaufel und stromabwärts gelegenen hinteren Leitschaufel mittels eines trennenden, bevorzugt zerspanenden, Fertigungsverfahren erfolgt. Hierbei wird die gewünschte Form und Oberflächengüte der vorderen und hinteren Leitschaufel erzeugt. In einer Weiterbildung werden weitere Teile der Tandem-Leitschaufelkomponente, oder die vollständige Tandem-Leitschaufelkomponente, mittels des trennenden, bevorzugt zerspanenden, Fertigungsverfahrens hergestellt.

In einer weiteren Weiterbildung des Herstellungsverfahrens gemäß dem sechsten Aspekt, ist vorgesehen, dass die Herstellung der stromaufwärts gelegenen vorderen Leitschaufel und stromabwärts gelegenen hinteren Leitschaufel mittels eines urformenden Verfahrens erfolgt. Das urformende Verfahren kann ein Gussverfahren, bevorzugt ein Spritzgussverfahren, wie z.B. ein Metallpulverspritzgussverfahren, sein. In einer Weiterbildung werden weitere Teile der Tandem-Leitschaufelkomponente, oder die vollständige Tandem-Leitschaufelkomponente, mittels des urformenden Fertigungsverfahrens hergestellt.

Durch derartige Spritzgussverfahren können komplexe Bauteile erzeugt werden. Insbesondere Tandem-Leitschaufelkomponenten mit größeren Spaltbreiten können bei Spritzgussverfahren vereinfacht entformt werden. In einer Weiterbildung können zusätzlich oder alternativ additive Fertigungsverfahren zur teilweisen oder vollständigen Herstellung der Tandem-Leitschaufelkomponente, insbesondere der stromaufwärts gelegenen vorderen Leitschaufel und stromabwärts gelegenen hinteren Leitschaufel, eingesetzt werden.

Bei durch Spritzgussverfahren hergestellten Bauteilen, werden in der Regel Materialien eingesetzt, die auch für die Herstellung von Tandem-Leitschaufelkomponenten notwendigen, insbesondere dem Spritzgussverfahren vor- oder nachgelagerte, Bearbeitungsschritte geeignet sind. Zu derartigen Bearbeitungsschritten gehören zum Beispiel Oberflächenbehandlungen und fügende Verfahren.

In einer weiteren Weiterbildung des Herstellungsverfahrens gemäß dem sechsten Aspekt ist das Herstellen einer tangentialen Begrenzungskontur vorgesehen. Das Ausbilden der Begrenzungskontur erfolgt zum Beispiel durch ein trennendes, insbesondere zerspanendes, Fertigungsverfahren, wie z.B. Fräsen. Das Herstellen der tangentialen Begrenzungskontur kann das Herstellen eines Formschlussmerkmals umfassen. Bei zwei in Umfangsrichtung benachbarten Tandem-Leitschaufelkomponenten können zwei in Eingriff stehende Formschlussmerkmale, die insbesondere in Umfangsrichtung zueinander gerichtet sind, einen Formschluss ausbilden. Über die Begrenzungskontur, insbesondere das Formschlussmerkmal, wird es ermöglicht, die Tandem-Leitschaufelkomponenten zueinander in verbesserter Genauigkeit in axialer Richtung und/oder in Umfangsrichtung mit relativ geringem Aufwand auszurichten. Beispielhaft kann die Begrenzungskontur Z-förmig oder verzahnt ausgebildet werden, aber auch andere Ausbildungsformen sind möglich.

In einer weiteren Weiterbildung des Herstellungsverfahrens gemäß dem sechsten Aspekt ist das Herstellen einer Befestigungsstruktur vorgesehen. Das Ausbilden der Befestigungsstruktur erfolgt zum Beispiel durch ein trennendes, insbesondere zerspanendes, Fertigungsverfahren, wie z.B. Fräsen.

In einer weiteren Weiterbildung gemäß dem sechsten Aspekt erfolgt keine Herstellung der Befestigungsstruktur der Tandem-Leitschaufelkomponente. In diesem Fall wird die Tandem-Leitschaufelkomponenten als Interim Tandem-Leitschaufelkomponente bezeichnet.

In einem siebten Aspekt wird ein Verfahren zum Herstellen eines Tandem-Leitschaufelsegmentes vorgeschlagen, gekennzeichnet durch: Zusammenfügen mehrerer Tandem-Leitschaufelkomponenten gemäß dem sechsten Aspekt mittels eines fügenden Verfahrens, bevorzugt durch Schweißen oder Löten, wobei die hintere Leitschaufel einer ersten Tandem-Leitschaufelkomponente mit einer vorderen Leitschaufel einer zweiten, benachbarten Leitschaufelkomponente ein Tandem-Leitschaufelpaar bildet.

Die einzelnen Tandem-Leitschaufelkomponenten werden in Umfangsrichtung nebeneinander angeordnet und zu Tandem-Leitschaufelsegmenten zusammengefügt, insbesondere vormontiert. Neben den bereits zu Tandem-Leitschaufelsegmenten genannten Vorteilen, können vormontierte Tandem-Leitschaufelsegmente nachgelagerte Herstellungsschritte, insbesondere Montageschritte, vorteilhaft verkürzen.

In einer Weiterbildung gemäß dem siebten Aspekt werden einzelne Interim Tandem-Leitschaufelkomponenten zu einem Interim Tandem-Leitschaufelsegment zusammengefügt, insbesondere vormontiert. In einem weiteren Fertigungsschritt ist das Herstellen einer Segmentbefestigungsstruktur vorgesehen. Das Ausbilden der Segmentbefestigungsstruktur erfolgt zum Beispiel durch ein trennendes, insbesondere zerspanendes, Fertigungsverfahren, wie z.B. Fräsen. Die Herstellung der Befestigungsstruktur in einem späteren Fertigungsschritt, nach dem Zusammenfügen der Interim Tandem-Leitschaufelkomponenten zu einem Interim Tandem-Leitschaufelsegment, ermöglicht eine vorteilhafte Verringerung von Toleranzen, insbesondere einem Versatz entlang der Befestigungsstruktur im Vergleich zur Herstellung der Befestigungsstruktur bei der Herstellung der Tandem-Leitschaufelkomponente.

In einer Weiterbildung gemäß dem siebten Aspekt werden die in Umfangsrichtung erste und letzte Komponente des Tandem-Leitschaufelsegmentes als Segmentabschlusskomponente ausgebildet. Dabei umfasst die in Umfangsrichtung letzte Komponente, die Segmentabschlusskomponente, eine Segmentbegrenzungskontur und eine vordere Leitschaufel. Die in Umfangsrichtung erste Komponente, die Segmentabschlusskomponente, umfasst eine hintere Leitschaufel und eine Segmentbegrenzungskontur. Durch die Segmentabschlusskomponenten können in Umfangsrichtung auftretenden Toleranzen vorteilhaft ausgeglichen werden.

In einem achten Aspekt wird ein Verfahren zum Herstellen einer Statorstufe vorgeschlagen, gekennzeichnet durch: Zusammensetzen mehrerer Tandem-Leitschaufelsegmente gemäß dem siebten Aspekt. Die Tandem-Leitschaufelsegmente können dazu in Umfangsrichtung nebeneinander angeordnet und mit der Befestigungsstruktur im Gehäuse fixiert werden. Die Tandem-Leitschaufelsegmente können eine Statorstufe eines Axialverdichters bilden, der eine vordere und eine hintere Leitschaufelreihe umfasst, die durch Tandem-Leitschaufelpaare gebildet werden.

In einer Weiterbildung gemäß dem achten Aspekt werden die einzelnen Tandem-Leitschaufelsegmente zu einem Vollring zusammengefügt mittels eines fügenden Verfahrens, bevorzugt durch Schweißen oder Löten. Der Vollring kann eine Statorstufe eines Axialverdichters bilden, der eine vordere und eine hintere Leitschaufelreihe umfasst, die durch Tandem-Leitschaufelpaare gebildet werden.

In einer Weiterbildung gemäß dem achten Aspekt werden die einzelnen Tandem-Leitschaufelkomponenten in Umfangsrichtung zusammengesetzt und mit der Befestigungsstruktur im Gehäuse fixiert. Die Tandem-Leitschaufelkomponenten können eine Statorstufe eines Verdichters, insbesondere Axialverdichters, bilden, der eine vordere und eine hintere Leitschaufelreihe umfasst, die durch Tandem-Leitschaufelpaare gebildet werden.

**In** einer Weiterbildung gemäß dem achten Aspekt werden die einzelnen Tandem-Leitschaufelkomponenten zu einem Vollring zusammengefügt mittels eines fügenden Verfahrens, bevorzugt durch Schweißen oder Löten. Der Vollring kann eine Statorstufe eines Verdichters, insbesondere Axialverdichters bilden, der eine vordere und eine hintere Leitschaufelreihe umfasst, die durch Tandem-Leitschaufelpaare gebildet werden.

Es soll verstanden werden, dass die Tandem-Leitschaufelkomponente gemäß dem ersten Aspekt, das Tandem-Leitschaufelsegment gemäß dem zweiten Aspekt, die Statorstufe gemäß dem dritten Aspekt, der Axialverdichter gemäß dem vierten Aspekt, das Gasturbinentriebwerk gemäß dem fünften Aspekt, das Verfahren zur Herstellung der Tandem-Leitschaufelkomponente gemäß dem sechsten Aspekt, das Verfahren zur Herstellung des Tandem-Leitschaufelsegments gemäß dem siebten Aspekt und das Verfahren zur Herstellung der Statorstufe gemäß dem achten Aspekt, gleiche und ähnliche Unteraspekte aufweisen, wie sie insbesondere in den abhängigen Ansprüchen niedergelegt sind. Insofern wird für die Weiterbildung eines Aspekts auch auf die Weiterbildungen der anderen Aspekte der Offenbarung verwiesen.

Nachfolgend wird die Offenbarung anhand von Ausführungsbeispielen unter Bezugnahme auf die Zeichnungen näher erläutert. Es zeigen:
Fig. 1 eine vereinfachte schematische Schnittdarstellung eine Gasturbinentriebwerks.
Fig. 2 Draufsicht einer Tandem-Leitschaufelkomponente, gemäß der vorliegenden Offenbarung.
Fig. 2a Anordnung einer Mehrzahl von Tandem-Leitschaufelkomponenten gemäß Fig. 2
Fig. 3 Seitenansicht einer Tandem-Leitschaufelkomponente, gemäß der vorliegenden Offenbarung.
Fig. 4 zwei aneinander gereihte Tandem-Leitschaufelsegmente, die aus einer Mehrzahl von Tandem-Leitschaufelkomponenten zusammengefügt wurden.
Fig. 5 eine vereinfachte schematische Darstellung einer Statorstufe, in dem Tandem-Leitschaufelkomponenten gemäß der vorliegenden Offenbarung angeordnet sind.
Fig. 6 vereinfachtes Ablaufdiagramm der Fertigungsschritte zur Herstellung eines Tandem-Leitschaufelsegmentes, gemäß der vorliegenden Offenbarung.
Fig. 7 vereinfachtes Ablaufdiagramm der Montageschritte zur Herstellung einer Statorstufe, gemäß der vorliegenden Offenbarung.

Fig. 1 zeigt schematisch und in einer Schnittdarstellung ein Gasturbinentriebwerk 1000. Entlang einer Triebwerkslängsachse A des Gasturbinentriebwerks 1000 sind Triebwerkskomponenten hintereinander angeordnet. Am Einlass 12 wird mittels eines Fans 13 entlang einer Eintrittsrichtung E Luft angesaugt. Dieser Fan 13 ist in einem Fangehäuse 14 angeordnet und wird von einer Turbine 23 über eine Rotorwelle 22 angetrieben. Die Turbine 23 schließt sich an einen Verdichter, oder auch Turbomaschinenkompressor 27 genannt, der einen Niederdruckverdichter 15 und einen Hochdruckverdichter 16 sowie gegebenenfalls noch einen Mitteldruckverdichter aufweist, an. Zur Schuberzeugung versorgt der Fan 13 den Niederdruckverdichter 15 und den Hochdruckverdichter 16 sowie den Bypasskanal 17 mit Luft. Somit entsteht ein Hauptstrom SH, der durch den Kern der Gasturbine 1000 verläuft, und ein Nebenstrom SN der durch den Bypasskanal 17 verläuft. Die im Verdichter 15, 16 komprimierte Luft wird in der Brennkammer 18 mit Brennstoff vermischt und verbrannt. Mit dem erzeugten Heißgas wird die Turbine 23, welche eine Hochdruckturbine 19, ggf. eine Mitteldruckturbine 20 und eine Niederdruckturbine 21 umfassen kann, angetrieben. Die bei der Verbrennung freiwerdende Energie wird von der Turbine 23 zum Antreiben einer Rotorwelle 22 und damit zum Antreiben des Fans 13 genutzt, um dann über die in den Bypasskanal 17 geförderte Luft den erforderlichen Schub zu erzeugen. Sowohl der Nebenstrom aus dem Bypasskanal 17 als auch der Hauptstrom strömen über einen Auslass 26 hinaus. Der Auslass 26 weist hierbei üblicherweise eine Schubdüse mit einem zentral angeordneten Austrittskonus 25 auf. Zur Lärmminderung befindet sich im Bereich des Auslasses ein Mischer als Teil einer Mischergruppe 24. Durch die besondere Kontur des Mischers werden der Hauptstrom aus dem Kernstrom und der Nebenstrom aus dem Bypasskanal 17 der Gasturbine 1000 so abgelenkt und vermischt, dass die dabei entstehenden Verwirbelungen das hörbare Lärmniveau absenken. Auch bei abweichend ausgestalteten Gasturbinen kann die vorgeschlagene Lösung Anwendung finden, beispielsweise bei einer beliebigen Art Gasturbinentriebwerk wie zum Beispiel bei einem Open-Rotor oder einem Turboprop-Triebwerk oder einem Getriebe-Fan.

Fig. 2 zeigt schematisch die Draufsicht einer Tandem-Leitschaufelkomponente 204 gemäß der Offenbarung. Auf einer Plattform 212 ist eine vordere Leitschaufel 210 und eine hintere Leitschaufel 211 ausgebildet, wobei sich die Begriffe "vordere" und "hintere" auf eine axiale Richtung RA beziehen, die parallel zur Triebwerkslängsachse A ist. Die vordere Leitschaufel 210 umfasst eine Vorderkante 206 und eine Hinterkante 208. Die hintere Leitschaufel 211 umfasst eine Vorderkante 207 und eine Hinterkante 209. Zur Erreichung von vorteilhaften aerodynamischen Eigenschaften werden die Leitschaufeln mit einer hohen Formtreue und geometrischen Genauigkeit hergestellt. Das gilt besonders für die Kanten und Ecken, wie z.B. die Vorderkanten 206, 207 und Hinterkanten 208, 209 der Leitschaufeln. Die vordere Leitschaufel 210 ist in einem ersten tangentialen Abschnitt T1 angeordnet und die hintere Leitschaufel 211 ist in einem zweiten tangentialen Abschnitt T2 angeordnet. Zwischen der vorderen Leitschaufel 210 und der hinteren Leitschaufel 211 bildet sich ein Spalt mit einer Spaltbreite dX in einer Umfangsrichtung RU. Bei der gezeigten Ausbildung, gemäß der Offenbarung, ist die Spaltbreite dX vorteilhaft groß ausgebildet, um die Zugänglichkeit für Werkzeuge und notwendige Bearbeitungsschritte zu erleichtern.

Die Plattform 212 ist mit Begrenzungskonturen 214, nämlich einer ersten Begrenzungskontur 214.1 und einer, in Umfangsrichtung RU gegenüberliegenden zweiten Begrenzungskontur 214.2, ausgebildet, die eine Kontaktfläche zu den jeweils in Umfangsrichtung RU benachbarten Tandem-Leitschaufelkomponenten 204, bzw. deren Begrenzungskonturen 214 bilden. Die Begrenzungskontur 214 der Plattform 212 ist vorteilhaft bei der Anordnung und Ausrichtung einzelner Tandem-Leitschaufelkomponenten 204 zueinander. Bei zwei in Umfangsrichtung RU benachbarten Tandem-Leitschaufelkomponenten 204 bildet die in Umfangsrichtung RU zueinander zugerichtete Begrenzungskontur 214 einen Formschluss. Die Umfangsrichtung RU entspricht der tangentialen Richtung. Über die Begrenzungskontur 214 wird es damit ermöglicht, die Tandem-Leitschaufelkomponenten 204 zueinander in hoher Genauigkeit in axialer Richtung RA und in Umfangsrichtung RU mit relativ geringem Aufwand auszurichten. Beispielhaft kann die Begrenzungskontur Z-förmig oder verzahnt ausgebildet werden, aber auch andere Ausbildungsformen sind möglich. An der Plattform 212 ist weiterhin eine Befestigungsstruktur 213 ausgebildet. Diese Befestigungsstruktur 213 ist vorteilhaft, um die Tandem-Leitschaufelkomponenten 204 im Statorgehäuse zu befestigen. Die Begrenzungskontur 214 kann zur Ausbildung eines Formschlusses ein oder mehrere Formschlussmerkmale 216 aufweisen. Vorliegend weist die erste Begrenzungskontur 214.1 ein erstes Formschlussmerkmal 216A und ein zweites Formschlussmerkmal 216B, und die zweite Begrenzungskontur 214.2 ein drittes Formschlussmerkmal 216C und ein viertes Formschlussmerkmal 216D. Das erste Formschlussmerkmal 216A und das dritte Formschlussmerkmal 216C sind zueinander korrespondierend, das heißt komplementär ausgebildet derart, dass das erste Formschlussmerkmal 216A einer ersten Begrenzungskontur 214.1 bei Kontakt mit dem dritten Formschlussmerkmal 216C einer zweiten Begrenzungskontur 214.2 einer in Umfangsrichtung RU benachbarten Tandem-Leitschaufelkomponente 204 eine relative Beweglichkeit zueinander in mindestens einer Richtung, z.B. wie vorliegend der axialen Richtung RA, verhindert. Durch die Ausgestaltung des ersten Formschlussmerkmals 216A als konvexer und des dritten Formschlussmerkmals 216C als konkaver Knickpunkt bildet sich vorteilhaft ein definierter Anschlag für die Montage aus, der einen festen Relativbezug zwischen zwei benachbarten Tandem-Leitschaufelkomponenten 204 definiert. Gleiches gilt in analoger Weise das zweite Formschlussmerkmal 216B und das vierte Formschlussmerkmal 216D. Gleichwohl können andere Formschlussmerkmale 216 gewählt werden, die ausgebildet sind, eine Relativbewegung zweier benachbarter Begrenzungskonturen 214, insbesondere in axialer Richtung RA, zu verhindern. Alternativ oder zusätzlich zu den hier beschriebenen Knickpunkten können das Formschlussmerkmal 216, wie hier an der ersten Begrenzungskontur 214.1, eine Kontaktfläche 216E umfassen, die mit einer komplementären Kontaktfläche 216F eines Formschlussmerkmals einer benachbarten Begrenzungskontur 214 (z.B. der Begrenzungskontur 214.2) in Kontakt bringbar ist, um eine Relativbewegung in axialer Richtung RA zu verhindern, und somit insbesondere eine Referenzfläche für eine präzise und genaue Montage zu ermöglichen. Fig. 2a zeigt zur Verdeutlichung schematisch die Anordnung einer Mehrzahl von Tandem-Leitschaufelkomponenten 204 aus Fig. 2 in Umfangsrichtung RU. Fig. 3 zeigt schematisch die Seitenansicht der Tandem-Leitschaufelkomponente 204.

Fig. 4 zeigt schematisch zwei zusammengesetzte Tandem-Leitschaufelsegmente 215. Dabei ist ein einzelnes Tandem-Leitschaufelsegment 215 aus einer Mehrzahl von Tandem-Leitschaufelkomponenten 204 zusammengefügt. Beispielhaft ist hier eine erste Tandemleitschaufelkomponente 204.1 und eine zweite Tandemleitschaufelkomponente 204.2 gezeigt, die in Umfangsrichtung RU benachbart angeordnet sind und ein erstes Tandem-Leitschaufelpaar 205.1 bilden. Generell bilden jeweils zwei in Umfangsrichtung RU benachbarte Tandem-Leitschaufelkomponenten 204 ein Tandem-Leitschaufelpaar 205. Das erste Tandem-Leitschaufelpaar 205.1 besteht aus einer ersten, vorderen Leitschaufel 210.1 der zweiten Tandem-Leitschaufelkomponente 204.2 und einer ersten, hinteren Leitschaufel 211.1 der ersten, benachbarten Tandem-Leitschaufelkomponente 204.1. Eine Gesamtheit der vorderen Leitschaufeln 210 sämtlicher Tandem-Leitschaufelkomponenten 204 bilden eine vordere Leitschaufelreihe 202 und eine Gesamtheit der hinteren Leitschaufeln 211 sämtlicher Tandem-Leitschaufelkomponenten bilden eine hintere Leitschaufelreihe 203. Die vordere Leitschaufel 210 und hintere Leitschaufel 211 des Tandem-Leitschaufelpaares 205 können überlappen, insbesondere in axialer Richtung RA und / oder in Umfangsrichtung RU. Die vordere Leitschaufel 210 und hintere Leitschaufel 211 der Tandem- Leitschaufelkomponente 204 überlappt sich nicht in Umfangsrichtung RU, um einen angemessenen Abstand für die Werkzeuge, die zum Beispiel für die Bearbeitungsschritte bei der Herstellung eingesetzt werden, zu schaffen. Zwischen der Hinterkante 208 der vorderen Leitschaufel 210 und einer Saugseite 211S der hinteren Leitschaufel 211 des Tandem-Leitschaufelpaares 205 ist ein Spalt mit einer Spaltbreite dG ausgebildet. Insbesondere kann die Spaltbreite dG als der geringste Abstand zwischen der vorderen Leitschaufel 210 und der hinteren Leitschaufel 211 betrachtet werden. Die Spaltbreite dG zwischen einer vorderen Leitschaufel 210 und hinteren Leitschaufel 211 eines Tandem-Leitschaufelpaares 205 ist bevorzugt gering ausgebildet, um möglichst vorteilhafte aerodynamische Eigenschaften zu erreichen. Am vorderen und hinteren Rand in axialer Richtung RA des Tandem-Leitschaufelsegmentes 215 ist eine Segmentbefestigungsstruktur 217 ausgebildet. Die in Umfangsrichtung RU erste und letzte Komponente des Tandem-Leitschaufelsegmentes 215 ist als Segmentabschlusskomponente 218, 219 ausgebildet sein. Dabei umfasst die in Umfangsrichtung letzte Komponente, die Segmentabschlusskomponenten 218 eine Segmentbegrenzungskontur 220 und eine vordere Leitschaufel 210. Die in Umfangsrichtung erste Komponente, die Segmentabschlusskomponente 219 umfasst eine hintere Leitschaufel 211 und eine Segmentbegrenzungskontur 220.

Fig. 5 zeigt schematisch eine Statorstufe 201. Gemäß einer Ausgestaltung der Offenbarung ist die Statorstufe 201 aus Tandem-Leitschaufelsegmenten 215 aufgebaut, von denen hier beispielhaft ein erstes Tandem-Leitschaufelsegment 215.1 und ein zweites Tandem-Leitschaufelsegment 215.2 beschriftet sind. Die einzelnen Tandem-Leitschaufelsegmente 215 sind aus einer Mehrzahl von Tandem-Leitschaufelkomponenten 204 aufgebaut. Die Anzahl an Tandem-Leitschaufelkomponenten 204, die ein Tandem-Leitschaufelsegment 215 bilden, kann je nach Anforderung variieren.

Fig. 6 zeigt ein Ablaufdiagramm für die Herstellung eines Tandem-Leitschaufelsegmentes 215. Die Herstellung der Tandem-Leitschaufelkomponente 204 erfolgt in einem ersten Herstellungsschritt durch Urformen oder durch ein trennendes Verfahren. Bei der Herstellung mittels Urformen, erfolgt die Herstellung der stromaufwärts gelegenen vorderen Leitschaufel 210 und stromabwärts gelegenen hinteren Leitschaufel 211, bevorzugt durch ein Gussverfahren, besonders bevorzugt durch ein Spritzgussverfahren wie z.B. Metallpulverspritzgussverfahren. Je nach Qualität der Oberflächen und Formtreue der Geometrien wird in einem weiteren Herstellungsschritt die gewünschte Form und Oberflächengüte der stromaufwärts gelegenen vorderen Leitschaufel 210 und stromabwärts gelegenen hinteren Leitschaufel 211 mittels eines trennenden, bevorzugt zerspanenden, Fertigungsverfahren erzeugt. Ist die Qualität und Oberflächengüte bereits nach dem Urformen erreicht, ist kein weiterer Herstellungsschritt erforderlich. Die Tandem-Leitschaufelkomponente kann auch ohne Urformen, aber mittels eines trennenden Verfahrens hergestellt werden. Der durch Urformen oder durch ein trennendes Verfahren hergestellte Rohling, kann zu einer fertigen Tandem-Leitschaufelkomponente 204 weiterverarbeitet werden, in dem die Befestigungsstruktur 213 und die Begrenzungskontur 216 mit Hilfe eines trennenden, bevorzugt zerspanenden, Fertigungsverfahren erzeugt wird. Alternativ erfolgt die Weiterverarbeitung des Rohlings zu einer Interim Tandem-Leitschaufelkomponente 221. Hierbei wird die Begrenzungskontur 216, aber nicht die Befestigungsstruktur 213 hergestellt. Eine Mehrzahl von Tandem-Leitschaufelkomponenten 204 werden mittels eines fügenden Verfahrens, bevorzugt durch Schweißen oder Löten, zusammengefügt und bilden ein Tandem-Leitschaufelsegment 215. Ein Tandem-Leitschaufelpaar 205 wird durch die Verbindung von zwei benachbarten Tandem-Leitschaufelkomponenten 204 ausgebildet. Die einzelnen Tandem-Leitschaufelkomponenten 204 werden in Umfangsrichtung RU nebeneinander angeordnet und zu Tandem-Leitschaufelsegmenten 215 zusammengefügt. Durch das Zusammenfügen mittels eines fügenden Verfahrens, entsteht ein kontrollierter Abstand zwischen den einzelnen Tandem-Leitschaufelkomponenten 204. Tandem-Leitschaufelsegmente 215 bieten den Vorteil, dass eine Verdrehung aufgrund der größeren Umfangslänge im Vergleich zur Tandem-Leitschaufelkomponente 204 verhindert wird. Alternativ wird eine Mehrzahl von Interim-Tandemleitschaufelkomponenten 221 mittels eines fügenden Verfahrens, bevorzugt durch Schweißen oder Löten, zusammengefügt und bilden ein Interim Tandem-Leitschaufelsegment 222. In einem weiteren Herstellungsschritt wird das Interim-Tandemleitschaufelsegment 222 zu einem Tandem-Leitschaufelsegment 215 weiterverarbeitet, in dem die Segmentbefestigungsstruktur 217 mit Hilfe eines trennenden, bevorzugt zerspanenden, Fertigungsverfahren erzeugt wird.

Fig. 7 zeigt ein Ablaufdiagramm für die Montage einer Statorstufe 201. Die Herstellung der Statorstufe kann entweder durch Zusammensetzen einer Mehrzahl von Tandem-Leitschaufelkomponenten 204 oder durch Zusammensetzen einer Mehrzahl von Tandem-Leitschaufelsegmenten 215 oder durch Zusammenfügen einer Mehrzahl von Tandem-Leitschaufelsegmenten 215 zu einem Vollring erfolgen. In einer Weiterbildung werden die Tandem-Leitschaufelsegmente 215 in Umfangsrichtung RU nebeneinander angeordnet und mit der Befestigungsstruktur 213 im Gehäuse fixiert, wobei die Tandem-Leitschaufelsegmente 215 eine Statorstufe 201 eines Axialverdichters bilden, der eine vordere Leitschaufelreihe 202 und eine hintere Leitschaufelreihe 203 umfasst, die durch Tandem-Leitschaufelpaare 205 gebildet werden. In einer weiteren Weiterbildung wird der Vollring mittels eines fügenden Verfahrens, bevorzugt durch Schweißen oder Löten, aus einer Mehrzahl von Tandem-Leitschaufelsegmenten 215 zusammengefügt. Der Vollring bildet eine Statorstufe 201 eines Axialverdichters, der eine vordere Leitschaufelreihe 202 und eine hintere Leitschaufelreihe 203 umfasst, die durch Tandem-Leitschaufelpaare 205 gebildet werden.

### Bezugszeichenliste

- 1000: Gasturbinentriebwerk
- 12: Einlass
- 13: Fan
- 14: Fangehäuse
- 15: Niederdruckverdichter
- 16: Hochdruckverdichter
- 17: Bypasskanal
- 18: Brennkammer
- 19: Hochdruckturbine
- 20: Mitteldruckturbine
- 21: Niederdruckturbine
- 22: Rotorwelle
- 23: Turbine
- 24: Mischergruppe
- 25: Austrittskonus
- 26: Auslass
- 27: Turbomaschinenkompressor / Verdichter
- 201: Statorstufe
- 202: Vordere Statorschaufelreihe
- 203: Hintere Statorschaufelreihe
- 204, 204.1, 204.2: Tandem-Leitschaufelkomponente
- 205, 205.1, 205.2: Tandem-Leitschaufelpaar
- 206, 207: Vorderkante
- 208, 209: Hinterkante
- 210, 210.1, 210.2: Vordere Leitschaufel
- 210D, 211D: Druckseite
- 210S, 211S: Saugseite
- 211, 211.1, 211.2: Hintere Leitschaufel
- 212: Plattform
- 213: Befestigungsstruktur
- 214, 214.1, 214.2: Begrenzungskontur
- 215, 215.1, 215.2: Tandem-Leitschaufelsegment
- 216: Formschlussmerkmal
- 216A, 216B, 216C, 216D: Formschlussmerkmal, Knickpunkt
- 216E, 216F: Formschlussmerkmal, Kontaktfläche
- 217: Segmentbefestigungsstruktur
- 218: Segmentabschlusskomponente mit vorderer Leitschaufel
- 219: Segmentabschlusskomponente mit hinterer Leitschaufel
- 220: Segmentbegrenzungskontur
- 221: Interim Tandem-Leitschaufelkomponente
- 222: Interim Tandem-Leitschaufelsegment
- A: Triebwerkslängsachse
- dG: Spalt zwischen Hinterkante vordere Leitschaufel und Saugseite hintere Leitschaufel eines Tandem-Leitschaufelpaares
- dX: Abstand zwischen zwei Leitschaufeln einer Tandem-Leitschaufelkomponente in Umfangsrichtung
- E: Eintrittsrichtung
- RA: Axiale Richtung
- RR: Radiale Richtung
- RT: Tangentiale Richtung
- RU: Umfangsrichtung
- SH: Hauptstrom
- SN: Nebenstrom
- T1, T2: Tangentialer Abschnitt

## Patentansprüche

1. Eine Tandem-Leitschaufelkomponente (204) für eine Statorstufe (201) eines Turbomaschinenkompressors (27), umfassend eine vordere Leitschaufel (210), eine hintere Leitschaufel (211), eine Plattform (212) und eine Befestigungsstruktur (213) **dadurch gekennzeichnet, dass**
- die vordere Leitschaufel (210) einem ersten Tandem-Leitschaufelpaar (205.1) und die hintere Leitschaufel (211) einem zweiten, in Umfangsrichtung (RU) benachbarten Tandem-Leitschaufelpaar (205.2) zugeordnet ist,
- die vordere Leitschaufel (210) und hintere Leitschaufel (211) in Umfangsrichtung (RU) zueinander derart versetzt sind, dass sie sich in Umfangsrichtung (RU) nicht überlappen.

2. Eine Tandem-Leitschaufelkomponente (204) nach Anspruch 1, **dadurch gekennzeichnet, dass**
- die Plattform (212) eine Begrenzungskontur (214) zu einer in Umfangsrichtung (RU) benachbarten Tandem-Leitschaufelkomponente (204) ausbildet.

3. Eine Tandem-Leitschaufelkomponente (204) nach Anspruch 1 oder 2, **dadurch gekennzeichnet, dass**
- die vordere Leitschaufel (210. 210.1) und die hintere Leitschaufel (211, 211.2) einen Spalt (dX) ausbilden, der größer ist als ein Spalt (dG), der zwischen der vorderen Leitschaufel (210, 210.1) und einer hinteren Leitschaufel (211, 211.1) eines Tandem-Leitschaufelpaares (205) ausgebildet ist.

4. Ein Tandem-Leitschaufelsegment (215), umfassend:
- eine Mehrzahl von Tandem-Leitschaufelkomponenten (204, 204.1, 204.2) nach einem der vorherigen Ansprüche wobei
- die vorderen Leitschaufeln (210, 210.1, 210.2) eine axial stromauf versetzte vordere Statorschaufelreihe (202) bilden und die hinteren Leitschaufeln (211, 211.1, 211.2) eine axial stromab versetzte hintere Statorschaufelreihe (203) bilden, wobei
- zwei benachbarte Tandem-Leitschaufelkomponenten (204, 204.1, 204.2) ein Tandem-Leitschaufelpaar (205) bilden, wobei
- jeweils eine hintere Leitschaufel (211, 211.1) einer ersten Tandem-Leitschaufelkomponente (204, 204.1) mit einer vorderen Leitschaufel (210, 210.1) einer zweiten, benachbarten Tandem-Leitschaufelkomponente (204, 204.2) ein Tandem-Leitschaufelpaar (205) bildet.

5. Eine Statorstufe (201) für einen Turbomaschinenverdichter (15, 16) umfassend,
- eine Mehrzahl von Tandem-Leitschaufelsegmenten (215, 215.1, 215.2) nach Anspruch 4 oder einer Mehrzahl von Tandem-Leitschaufelkomponenten (204, 204.1, 204.2) nach einem der Ansprüche 1 bis 3, wobei
- die vorderen Leitschaufeln (210, 210.1, 210.2) eine axial stromauf versetzte vordere Statorschaufelreihe (202) bilden und die hinteren Leitschaufeln (211, 211.1, 211.2) eine axial stromab versetzte hintere Statorschaufelreihe (203) bilden, wobei
- jeweils eine hintere Leitschaufel (211, 211.1) einer ersten Tandem-Leitschaufelkomponente (204, 204.1) mit einer vorderen Leitschaufel (210, 210.1) einer zweiten, benachbarten Tandem-Leitschaufelkomponente (204, 204.2) ein Tandem-Leitschaufelpaar (205) bildet.

6. Ein Turbomaschinenkompressor (27) umfassend eine Mehrzahl von Statorstufen (201) gemäß Anspruch 5.

7. Ein Gasturbinentriebwerk (1000) mit einem Turbomaschinenkompressor (27) gemäß Anspruch 6.

8. Verfahren zur Herstellung einer Tandem-Leitschaufelkomponente (204), **gekennzeichnet durch**:
- Herstellung einer stromaufwärts gelegenen vorderen Leitschaufel (210) in einem ersten tangentialen Abschnitt;
- Herstellen einer stromabwärts gelegenen hinteren Leitschaufel (211) in einem zweiten tangentialen Abschnitt, wobei
- sich die stromaufwärts gelegene vordere Leitschaufel (210) und stromabwärts gelegene hintere Leitschaufel (211) in Umfangsrichtung nicht überlappen.

9. Verfahren nach Anspruch 8, **gekennzeichnet durch**,
- die Herstellung der stromaufwärts gelegenen vorderen Leitschaufel (210) und stromabwärts gelegenen hinteren Leitschaufel (211) mittels eines trennenden, bevorzugt zerspanenden, Fertigungsverfahren.

10. Verfahren nach Anspruch 8 oder 9, **gekennzeichnet durch**,
- die Herstellung der stromaufwärts gelegenen vorderen Leitschaufel (210) und stromabwärts gelegenen hinteren Leitschaufel (211) mittels eines urformenden Verfahrens, bevorzugt durch ein Gussverfahren, besonders bevorzugt durch ein Spritzgussverfahren wie z.B. Metallpulverspritzgussverfahren.

11. Verfahren nach einem der Ansprüche 8 bis 10, **gekennzeichnet durch**
- Herstellen einer tangentialen Begrenzungskontur (214).

12. Verfahren zum Herstellen eines Tandem-Leitschaufelsegmentes (215), **gekennzeichnet durch**:
- Zusammenfügen mehrerer Tandem-Leitschaufelkomponenten (204, 204.1, 204.2) nach einem der Ansprüche 1 bis 3 und/oder hergestellt nach einem der Ansprüche 8 bis 11 mittels eines fügenden Verfahrens, bevorzugt durch Schweißen oder Löten, wobei
- die hintere Leitschaufel (211, 211.1) einer ersten Tandem-Leitschaufelkomponente (204, 204.1) mit einer vorderen Leitschaufel (210, 210.1) einer zweiten, benachbarten Leitschaufelkomponente (204, 204.2) ein Tandem-Leitschaufelpaar (205) bildet.

13. Verfahren zum Herstellen einer Statorstufe (201), **gekennzeichnet durch**:
- Zusammensetzen mehrerer Tandem-Leitschaufelsegmente (215, 215.1, 215.2) nach Anspruch 4 und/oder hergestellt nach Anspruch 12, oder
- Zusammensetzen mehrerer Tandem-Leitschaufelkomponenten (204, 204.1, 204.2) nach einem der Ansprüche 1 bis 3 und/oder hergestellt nach Anspruch 8, oder
- Zusammenfügen mehrerer Tandem-Leitschaufelsegmente (215, 215.1, 215.2) nach Anspruch 4 und/oder hergestellt nach Anspruch 12 mittels eines fügenden Verfahrens, bevorzugt durch Schweißen oder Löten, oder
- Zusammenfügen mehrerer Tandem-Leitschaufelkomponenten (204, 204.1, 204.2) nach einem der Ansprüche 1 bis 3 und/oder hergestellt nach Anspruch 8 mittels eines fügenden Verfahrens, bevorzugt durch Schweißen oder Löten.
